# EUROPÄISCHE PATENTSCHRIFT

(11) **EP 0 376 008 B1**
(45) Veröffentlichungstag und Bekanntmachung des Hinweises auf die Patenterteilung: **03.03.1993**
(21) Anmeldenummer: 89122476.8
(22) Anmeldetag: 06.12.1989
(51) Int. Cl.: B01F 3/04, B01F 5/02, B01F 13/02

(54) **Gaseintragssystem**
Gas introducing system
Système d'introduction de gaz

(30) Priorität: 10.12.1988 DE 3841618
(43) Veröffentlichungstag der Anmeldung: 04.07.1990
(73) Patentinhaber: Linde Aktiengesellschaft, 65189 Wiesbaden (DE)
(72) Erfinder: Strigl, Reinhard, Dipl.-Ing., D-8000 München 50 (DE); Rossmann, Manfred, Dr.-Ing., D-8000 München 71 (DE)
(74) Vertreter: Schaefer, Gerhard, Dr.

(56) Entgegenhaltungen:
- EP-A- 0 069 633
- EP-A- 0 225 526
- CH-A- 336 250
- DE-A- 1 782 092
- DE-A- 2 722 202
- DE-A- 3 433 018
- DE-C- 629 722
- DE-C- 726 101
- FR-A- 2 163 802
- FR-A- 2 293 972
- NL-A- 266 357
- US-A- 3 259 998
- US-A- 3 653 639

## Beschreibung

Die Erfindung betrifft eine Vorrichtung zum Eintragen von Gas in eine Metallschmelze, die sich in einem Behälter befindet.

Es ist bekannt, Gaseintragssysteme zum Spülen von Metallschmelzen in einer Pfanne zu verwenden. Beispielsweise werden Stahlschmelzen oder Aluminiumschmelzen durch Spülen mit Inertgas nachbehandelt. Das Gas wird über Lanzen auf die Schmelzen aufgeblasen oder durch Düsen oder Stopfen vom Boden der Pfanne aus von unten eingetragen. Insbesondere bei Medien mit hoher Dichte ist ein feinblasiger Eintrag mit dem herkömmlichen Gaseintragssystem aber nicht gewährleistet. Aufgrund der hohen Dichte des Mediums vereinigen sich unmittelbar hinter der Gaseintragsvorrichtung die ursprünglich kleinen Gasblasen zu einer großen, wodurch beispielsweise beim Nachbehandeln einer Metallschmelze die Spülwirkung verschlechtert wird.

Der vorliegenden Erfindung liegt daher die Aufgabe zugrunde, eine Vorrichtung der eingangs genannten Art so auszugestalten, daß auf einfache und wirtschaftliche Weise ein feinblasiger Gaseintrag erreicht wird.

Diese Aufgabe wird erfindungsgemäß dadurch gelöst, daß auf dem Behälterboden mit einer Druckleitung für hochverdichtetes Gas in Verbindung stehende Bodendüsen zum Eintragen von Gas in die Metallschmelze angeordnet sind, die mit Ventilen in Verbindung stehen, die einen hochfrequent pulsierenden Gaseintrag ermöglichen.

Die Bodendüsen geben Gas im wesentlichen in vertikaler Richtung nach oben pulsierend in die Metallschmelze ab. Durch eine möglichst hochfrequente Gaspulsation wird erreicht, daß die Gasblasen in kleiner Ausdehnung abreißen. Eine Konglomerierung kleiner Gasblasen zu großen wird verhindert. Zur Pulsierung des Gases können Platterventile, schnellarbeitende Magnetventile oder anderweitig schnell öffnende und schließende Ventile verwendet werden. Die Ventile sind unmittelbar vor dem Gaseintritt in die Bodendüsen angeordnet.

Bei einer zylinder- oder pfannenförmigen Ausbildung des Behälters mit im wesentlichen vertikaler Achse ist vorzugsweise zusätzlich mindestens eine Düse so angeordnet, daß ihre Austrittsöffnung in eine im wesentlichen horizontale Richtung zeigt, die mit der Tangente der Behälterwand einen Winkel einschließt, der gleich oder größer als 0° und kleiner als 90° ist.

Auf diese Weise kann das Gas so in die Metallschmelze eingeblasen werden, daß die Metallschmelze in eine Rotation um die vertikale Zylinder- bzw. Pfannenachse versetzt wird. Die in die rotierende Metallschmelze eingetragenen Gasblasen erfahren Scherkräfte, die ein Entstehen von großen Gasblasen verhindern.

Es ist vorteilhaft, das Gas nahezu parallel zur Behälterwand in die Metallschmelze einzublasen, um diese in Rotation zu versetzen. Hierzu ist die Düse zweckmäßigerweise so angeordnet, daß ihre Austrittsöffnung in eine im wesentlichen horizontale Richtung zeigt, die mit der Tangente der Behälterwand einen Winkel von ca. 0° bis ca. 30° einschließt.

Vorzugsweise ist die Düse an der Behälterwand oder in unmittelbarer Nähe der Behälterwand im Behälter so installiert, daß die Austrittsöffnung in die Metallschmelze eintaucht. Durch diese Anordnung kann einerseits die Metallschmelze durch Einblasen von Gas leicht in Rotation versetzt werden, andererseits stehen der rotierenden Metallschmelze keine störenden Düsen im Behälterinneren im Wege. In einer besonders vorteilhaften Ausführungsform werden mehrere Düsen entlang der Behälterwand so im Behälter angebracht, daß ihre Austrittsöffnungen im wesentlichen in eine Richtung parallel zur Tangente der Behälterwand zeigen.

Weiterhin ist es zweckmäßig, die Düse unmittelbar über dem Behälterboden anzuordnen. Auf diese Weise wird der gesamte Behälterinhalt durch die rotierenden und aufsteigenden Gasblasen erfaßt.

Der Behälter kann z.B. als Pfanne zum Nachbehandeln einer Metallschmelze ausgebildet sein. Dabei ist es zweckmäßig, die Düse mit einem Düsenkopf aus porösem Material zu versehen, um einerseits einen feinblasigen Gaseintrag zu gewährleisten und andererseits vor hohen thermischen Belastungen durch die heiße Metallschmelze gewappnet zu sein. Um ein Verstopfen der Austrittsöffnungen zu verhindern, wird bevorzugt ein poröser Stein mit gerichteter Porösität verwendet. Auch die Bodendüsen sind vorzugsweise mit Düsenköpfen aus porösem Material versehen.

Zum Spülen der Metallschmelze wird die Düse mit hohem Gasdruck beaufschlagt. Hierzu steht die Düse mit einer Druckleitung für hochverdichtetes Gas in Verbindung. Die Beaufschlagung kann kontinuierlich oder pulsierend erfolgen.

Auch die Bodendüsen stehen mit Druckleitungen für hochverdichtetes Gas in Verbindung. In den Druckleitungen sind unmittelbar vor den Bodendüsen die erwähnten schnell öffnenden und schließenden Ventile angeordnet.

Das erfindungsgemäße Gaseintragssystem eignet sich insbesondere zum Einsatz bei der sogenannten Pfannenmetallurgie, also beim Nachbehandeln von Metall in der Pfanne. Mit dem Gaseintragssystem können auch Stahlschmelzen, die aufgrund ihrer besonders hohen Dichte mit herkömmlichen Gasspülsystemen nur unzureichend behandelt werden können, wirksam mit Gas gespült werden. Neben dem Vorteil eines besonders feinblasigen Gaseintrags weist das erfindungsgemäße Gaseintragssystem auch den entscheidenden Vorzug auf, ohne mechanisch bewegte Teile auszukommen. Dies stellt einen bedeutenden Vorteil gegenüber Rührsystemen dar, die zudem beispielsweise bei der Stahlbehandlung wegen der hohen Dichte der Stahlschmelze nicht eingesetzt werden können.

Im folgenden sei die Erfindung anhand eines in einer Zeichnung schematisch dargestellten Auführungsbeispiels näher erläutert.

Die Figur zeigt eine Pfanne zur Nachbehandlung von Stahlschmelze.

In der Pfanne 1 befindet sich Stahlschmelze 2, die durch Spülen mit Stickstoff nachbehandelt werden soll. Am Pfannenmantel 3 sind Düsen 4 mit Düsenköpfen 5 aus porösem Stein angeordnet. Um ein Verstopfen der Düsen 4 durch die Stahlschmelze 2 zu verhindern, weist der poröse Stein eine gerichtete Porösität auf. Die Düsen 4 sind so angeordnet, daß die Austrittsöffnungen der Düsenköpfe 5 im wesentlichen parallel zum Pfannenmantel 3 gerichtet sind. Zum Spülen der Stahlschmelze werden die Düsen 4 über eine nicht dargestellte Druckleitung mit hochverdichtetem Stickstoffgas beaufschlagt. Die Düsen 4 blasen das Gas so in die Stahlschmelze ein, daß diese in eine Rotation um die vertikale Pfannenachse versetzt wird. Über am Pfannenboden 6 installierte Bodendüsen 7 wird pulsierend Stickstoffgas von unten in die Stahlschmelze eingetragen. Hierzu stehen die Bodendüsen 7 mit nicht dargestellten Druckleitungen für hochverdichtetes Stickstoffgas in Verbindung. Unmittelbar vor den Bodendüsen 7 sind in den Druckleitungen schnell arbeitende Magnetventile angeordnet, die einen pulsierenden Gaseintrag ermöglichen. Die Bodendüsen 7 sind als poröse Stopfensteine mit gerichteter Porösität ausgebildet, um Verstopfungen durch die Stahlschmelze zu verhindern. Durch den pulsierenden Gaseintrag wird erreicht, daß die Gasblasen beim Kontakt mit der rotierenden Stahlschmelze in kleiner Ausdehnung abreißen und von der rotierenden Stahlschmelze mitgenommen werden. Eine Konglomerierung der kleinen Gasblasen zu großen wird verhindert.

## Patentansprüche

1. Vorrichtung zum Eintragen von Gas in eine Metallschmelze, die sich in einem Behälter befindet, **dadurch gekennzeichnet,** daß auf dem Behälterboden (6) mit einer Druckleitung für hochverdichtetes Gas in Verbindung stehende Bodendüsen (7) zum Eintragen von Gas in die Metallschmelze angeordnet sind, die mit Ventilen in Verbindung stehen, die einen hochfrequent pulsierenden Gaseintrag ermöglichen.

2. Vorrichtung nach Anspruch 1, dadurch gekennzeichnet, daß bei einer zylinder- oder pfannenförmigen Ausbildung des Behälters (1) mit im wesentlichen vertikaler Achse zusätzlich mindestens eine mit einer Druckleitung für hochverdichtetes Gas in Verbindung stehende Düse (4) so angeordnet ist, daß ihre Austrittsöffnung (5) in eine im wesentlichen horizontale Richtung zeigt, die mit der Tangente der Behälterwand (3) einen Winkel einschließt, der gleich oder größer als 0° und kleiner als 90° ist.

3. Vorrichtung nach Anspruch 2, dadurch gekennzeichnet, daß die Austrittsöffnung (5) in eine im wesentlichen horizontale Richtung zeigt, die mit der Tangente der Behälterwand (3) einen Winkel von ca. 0° bis ca. 30° einschließt.

4. Vorrichtung nach Anspruch 2 oder 3, dadurch gekennzeichnet, daß die Düse (4) an der Behälterwand (3) oder in unmittelbarer Nähe der Behälterwand (3) im Behälter (1) so angeordnet ist, daß die Austrittsöffnung (5) in die Metallschmelze (2) eintaucht.

5. Vorrichtung nach einem der Ansprüche 2 bis 4, dadurch gekennzeichnet, daß die Düse (4) unmittelbar über dem Behälterboden (6) angeordnet ist.

6. Vorrichtung nach einem der Ansprüche 2 bis 5, dadurch gekennzeichnet, daß die Düse (4) einen Düsenkopf (5) aus porösem Material aufweist.

## Claims

1. A device for introducing gas into a metal melt which is contained in a container, characterised in that base nozzles (7) which are connected to a pressure line for highly compressed gas and which serve to introduce gas into the metal melt are arranged on the container base (6), where said base nozzles (7) are connected to valves which allow the gas to be introduced at a high pulsating frequency.

2. A device as claimed in Claim 1, characterised in that in the case of a cylindrical or pan-like formation of the container (1) with a substantially vertical axis, additionally at least one nozzle (4), which is connected to a pressure line for highly compressed gas, is arranged in such manner that its outlet opening (5) faces in a substantially horizontal direction which forms an angle equal to or greater than 0 and smaller than 90 with the tangent of the container wall (3).

3. A device as claimed in Claim 2, characterised in that the outlet opening (5) faces in a substantially horizontal direction which forms an angle of approximately 0 to approximately 30 with the tangent of the container wall (3).

4. A device as claimed in Claim 2 or 3, characterised in that the nozzle (4) is arranged on the container wall (3) or in the direct vicinity of the container wall (3) in the container (1) in such manner that the outlet opening (5) is submerged in the metal melt (2).

5. A device as claimed in one of Claims 2 to 4, characterised in that the nozzle (4) is arranged directly above the container base (6).

6. A device as claimed in one of Claims 2 to 5, characterised in that the nozzle (4) possesses a nozzle head (5) composed of porous material.

## Revendications

1. Dispositif pour l'injection de gaz dans un bain de fusion qui se trouve dans un récipient, caractérisé en ce qu'au fond du récipient (6) sont disposées des tuyères de fond (7) reliées à une conduite sous pression pour du gaz fortement comprimé, pour l'injection de gaz dans le bain de fusion métallique, ces tuyères étant reliées à des valves qui permettent une injection de gaz pulsant à haute fréquence.

2. Dispositif selon la revendication 1, caractérisé en ce que, pour un mode de réalisation du récipient (1) sous forme de cylindre ou de poche avec un axe sensiblement vertical, au moins une tuyère (4) reliée à une conduite sous pression pour du gaz fortement comprimé est disposée de telle façon que son ouverture de sortie (5) soit orientée dans une direction sensiblement horizontale qui fait, avec la tangente à la paroi (3) du récipient, un angle égal ou supérieur à 0° et inférieur à 90°.

3. Dispositif selon la revendication 2, caractérisé en ce que l'ouverture de sortie (5) est orientée dans une direction sensiblement horizontale et qui forme, avec la tangente à la paroi (3) du récipient, un angle compris entre environ 0° et environ 30°.

4. Dispositif selon la revendication 2 ou 3, caractérisé en ce que la tuyère (4) est installée dans le récipient (1) sur la paroi du récipient (3) ou immédiatement au voisinage de cette dernière, de telle façon que l'ouverture de sortie (5) plonge dans le bain de métal en fusion (2).

5. Dispositif selon l'une des revendications 2 à 4, caractérisé en ce que la tuyère (4) est disposée immédiatement au-dessus du fond (6) du récipient.

6. Dispositif selon l'une des revendications 2 à 5, caractérisé en ce que la tuyère (4) comporte une tête de tuyère (5) en matériau poreux.
